# FASCICULE DE BREVET EUROPEEN

(11) **EP 3 921 815 B1**
(45) Date de publication et mention de la délivrance du brevet: **13.11.2024**
(21) Numéro de dépôt: 19809366.8
(22) Date de dépôt: 22.11.2019
(51) Int. Cl.: G07F 17/12, G07F 11/16

(54) **DISPOSITIF D'ENTREPOSAGE ADRESSE D'OBJETS, AUTOMATISE, MODULAIRE ET COMPACT**
AUTOMATISIERTE MODULARE UND KOMPAKTE ADRESSIERBARE OBJEKTLAGERVORRICHTUNG
AUTOMATED, MODULAR AND COMPACT, ADDRESSABLE OBJECT STORAGE DEVICE

(30) Priorité: 05.02.2019 FR 1901108
(43) Date de publication de la demande: 15.12.2021
(73) Titulaire: Ouidrop, 33000 Bordeaux (FR)
(72) Inventeur: SOULIER, Thibault, 33000 BORDEAUX (FR)
(74) Mandataire: Aquinov
(86) Numéro de dépôt international: PCT/EP2019/082299
(87) Numéro de publication internationale: WO 2020/160807

(56) Documents cités:
- CN-A- 102 080 485
- FR-A1- 2 732 141
- GB-A- 2 080 264
- US-A- 3 964 577
- US-A- 4 225 278
- US-A- 4 789 293

## Description

L'invention concerne un dispositif adressé d'objets, automatisé, modulaire et compact, notamment à usage de vestiaire. Ledit dispositif peut comporter des modules en étage.

La présente invention est décrite en application à un vestiaire mais les applications pourraient être l'entreposage d'équipements spécifiques personnels comme du matériel médical, du matériel de sécurité, des appareils sensibles et fragiles, en utilisant le même dispositif d'entreposage. Le but est de proposer un dispositif d'entreposage qui comprend des moyens mécaniques de dépose, des moyens d'entreposage et de reprise d'au moins un objet OB, des moyens mécaniques de transfert dudit au moins un objet OB, des moyens mécaniques d'entreposage dudit au moins un objet OB et des moyens mécanique et logiciel d'identification d'un titulaire souhaitant entreposer ou reprendre le au moins un objet OB.

Un tel dispositif d'entreposage est avantageusement :
- adaptable en fonction de la nature des objets OB à entreposer,
- mobile pour pouvoir positionner ledit dispositif en des lieux différents en fonction de manifestations temporaires comme des salons, des manifestations sportives, des congrès ou d'autres besoins éphémères,
- modulaire en fonction des volumes nécessaires d'entreposage. On entend par modulaire, une modularité de type industriel, c'est-à-dire du type "Modulé et Utilisé", analogue au "Plug and Play", formulation anglo-saxonne très significative sur l'absence d'intervention au coeur d'un dispositif, en l'occurrence en évitant des interventions du point de vue de la mécanique des différents moyens du dispositif d'entreposage et des interventions du point de vue du logiciel comme il sera indiqué plus avant. Les seules interventions sont des interventions de connexions mécaniques et filaires. Des exemples de tels dispositifs sont connus des documents US 4 225 278 A, US 4 789 293 A, US 3 964 577 A, CN 102 080 485 A, FR 2 732 141 A1.

Le dispositif d'entreposage comprend des déplacements de différents organes et la particularité est de prévoir uniquement des déplacements linéaires selon les trois axes : X, Y et Z.

Selon la présente invention le dispositif d'entreposage comprend les caractéristiques définies dans chacune des revendications 1 à 10.

La présente invention est maintenant décrite à l'aide d'un mode de réalisation uniquement illustratif et nullement limitatif de la portée de l'invention, et à partir des illustrations jointes, dans lesquelles :
[Fig. 1] représente une vue en perspective simplifiée du dispositif d'entreposage d'au moins un objet OB selon la présente invention, en service.
[Fig. 2] représente une vue en perspective de la structure du dispositif d'entreposage d'au moins un objet OB, les panneaux d'habillage étant retirés,
[Fig. 3] représente une vue isolée en perspective d'une première partie des moyens mécaniques de transfert,
[Fig. 4] représente une vue isolée en perspective des moyens de réception d'un objet OB,
[Fig. 5] représente une vue détaillée des moyens moteurs des premiers moyens de transfert,
[Fig. 6] représente une vue en perspective d'une seconde partie des moyens mécaniques de transfert,
[Fig. 7] représente une vue en perspective isolée, de détail, des moyens d'entreposage.

Le dispositif d'entreposage selon les figures 1 et 2 comprend plusieurs parties assemblées, et coopérant entre elles. Le dispositif selon la présente invention est illustré sur les différentes figures indifféremment et comprend deux niveaux, un niveau L0 au sol et un étage superposé au niveau L1. Le dispositif d'entreposage est décrit selon un repère orthonormé X, Y et Z et prend la forme générale d'un parallélépipède. Ainsi que cela est visible sur la figure 1, la face avant 2 étant l'origine. La direction de l'axe des X est perpendiculaire à cette face avant 2, le sens + allant de la face avant 2 la face arrière 4. L'axe des Y est orienté perpendiculairement à l'axe des X dans le plan horizontal, le sens + étant de la face gauche 6 vers la face droite 8 du dessin. L'axe des Z est orienté verticalement, perpendiculairement au plan XY et le sens + étant du bas vers le haut. Les sens seront donc soit positifs soit négatifs suivant la partie décrite. Comme montré sur la figure 2, le dispositif d'entreposage selon la présente invention comprend une ossature métallique, ce type de montage à ossature métallique étant bien connu en tant que tel, les liaisons pouvant être réalisées avec des liaisons démontables telles que des vis/écrou, encliquetage, clavetage ou avec des liaisons fixes comme de la soudure pour réaliser une structure mécano-soudée, ceci ne modifiant en rien l'invention.

Le dispositif d'entreposage selon la figure 2 comprend :
- des moyens mécaniques de dépose et de reprise 10 d'au moins un objet OB,
- des moyens de réception 20 du au moins un objet OB,
- des moyens mécaniques de transfert 30 des moyens de réception 20 dudit au moins un objet OB,
- des moyens mécaniques d'entreposage 40 des moyens de réception 20 dudit au moins un objet OB, et
- des moyens mécanique et logiciel de pilotage et d'identification 50 d'un titulaire souhaitant déposer ou reprendre le au moins un objet OB.

On entend par objet OB pour la suite de la description, des marchandises, des objets personnels tels que sacs, vêtements dans le cas d'un vestiaire. L'exemple du vestiaire est également celui qui est retenu de façon nullement limitative.

Les moyens mécaniques de dépose et de reprise 10 d'un objet OB par un titulaire, représentés sur les figures 2 et 3 comprennent une ossature métallique définissant au moins un poste 102, en l'occurrence deux postes, un premier poste de dépose et de reprise gauche 102G et un second poste de dépose et de reprise droit 102D, tous deux accessibles sur la face avant 2 du dispositif d'entreposage. Ces deux postes de dépose et de reprise 102G et 102D sont strictement identiques du point de vue conception et fonctionnement et sont symétriquement disposés sur la face avant. Chaque poste de dépose et de reprise 102G et 102D comporte une ouverture 104G et 104D, ménagée dans l'ossature métallique et munie chacune d'un volet d'obturation 106G et 106D. Chaque volet d'obturation est du type à guillotine et peut prendre, chacun indépendamment ou de façon simultanée, deux positions, l'une d'obturation totale ou l'autre d'ouverture totale. La direction de translation du mouvement à guillotine est +Z/-Z. Ces volets d'obturation 106G et 106D peuvent être montés avantageusement avec une paire supérieure et une paire inférieure de moyens de guidage, par exemple des galets montés sur les bords latéraux desdits volets, roulant dans des rails verticaux ou des patins coulissants dans un rail avec un matériau antifriction. De façon particulière, chaque glissière comporte un décalage d vers l'arrière, au droit de la paire supérieure de galets lorsque le volet est en position basse. Ainsi, lors de la translation verticale vers le haut, dès le début de la translation, chaque volet d'obturation 106 subit un déplacement d'une valeur d suivant l'axe X, donc de l'avant vers l'arrière. Chaque volet d'obturation 106 comprend, en partie supérieure, deux pions d'entraînement en translation 108, lesdits pions étant en saillie sur la face arrière de chaque volet d'obturation, et orientés dans le sens X. En lieu et place d'une glissière avec décalage et pions fixes, la glissière peut être rectiligne et les pions 108 fixes sont remplacés par des pions mobiles, à savoir un plongeur d'un solénoïde, mobile entre une position rétractée de base sous l'effet d'un ressort de rappel et une position en saillie opérationnelle lorsque le solénoïde est alimenté, ceci de façon connue. Chaque volet d'obturation 106G et 106D est associé à de propres moyens moteurs 110G et 110D, par exemple une vis sans fin et un manchon fileté monté sur la vis et solidaire dudit volet. Un tel agencement est également bien connu en lui-même et permet par rotation de la vis de faire translater le manchon et donc de manoeuvrer le volet d'obturation associé audit manchon. Des fins de course, des limiteurs d'effort et d'autres accessoires de sécurité sont associés de façon normale à ces moyens moteurs, en fonction des règlementations en vigueur et des normes applicables.

Les moyens de réception 20 du au moins un objet OB, se présente sous la forme de conteneurs 202. De tels conteneurs sont représentés sur la figure 4. Ces conteneurs 202 ont les mêmes dimensions en hauteur suivant l'axe Z, en largeur suivant l'axe des Y et des profondeurs identiques ou variables suivant l'axe X. Les volumes des conteneurs peuvent donc être tous identiques V mais aussi de volumes différents V1, V2..., suivant les besoins et les applications. Ces conteneurs comprennent chacun six faces dont une face avant 204, orientée suivant l'axe -X. Cette face avant 204 est mobile en translation verticale par rapport aux cinq autres faces. Un montage adapté permettant le coulissement se présente sous la forme de glissières 206G et 206D, solidaires des parois droite 208D et gauche 208G du conteneur 202 ou sous la forme de portions de glissières dans le mode de réalisation représenté. Une butée 210, avantageusement une troisième glissière 212, disposée en partie inférieure et solidaire de la partie inférieure 214, assure une limitation de la translation vers le bas. Lorsque la face avant 204, mobile, est en appui sur la butée 210, le conteneur est fermé et lorsque la face avant 204, mobile, est translatée vers le haut, l'accès au volume intérieur V du conteneur 202 est rendu possible. La face avant 204 est naturellement en appui sur la butée par son propre poids. Ces conteneurs 202 sont complétés par des moyens d'accrochage 216. Ces moyens d'accrochage 216 comprennent des butées 218, disposées en bord de container et symétriques, de façon à permettre l'accrochage de chaque côté. De façon avantageuse, chaque conteneur comporte en partie supérieure des moyens de suspension 220, en l'occurrence un rail R, de profil adapté pour rouler sur des galets. Ce rail R est susceptible de rouler sur des galets. En outre, chaque face avant 204 comprend deux trous de préhension ménagés en haut, de chaque côté, de façon à recevoir les pions d'entraînement en translation 108 ou les plongeurs dans le cas d'un solénoïde, comme cela sera expliqué dans le fonctionnement plus avant.

Les moyens mécaniques 30 de transfert des moyens de réception 20 du au moins un objet OB sont représentés sur les figures 2 et 4 notamment et comprennent deux ascenseurs 302G et 302D, disposés chacun respectivement au sein du premier poste de dépose et de reprise gauche 102G et au sein du second poste de dépose et de reprise droit 102D. Ces ascenseurs ont pour seule vocation de positionner chacun des moyens de réception 20, en l'occurrence chacun des conteneurs 202, au droit du niveau L0 ou du niveau L1, dans le mode de réalisation retenu comme exemple, comprenant deux niveaux. Les moyens mécaniques 30 de transfert comprennent un couloir central inférieur 304, au niveau L0 et un couloir central supérieur 306 au niveau L1. Chaque couloir est orienté suivant la direction de l'axe X, pour chaque niveau. Les moyens mécaniques 30 de transfert comprennent, pour chaque niveau L0 et L1 une navette 308 et 310 respectivement, permettant notamment des mouvements de transfert en translation dans les sens X, -X, dans chacun desdits couloirs. Chaque navette 308, 310 comporte des moyens de roulage, en l'occurrence des galets et un moteur avec crémaillère, susceptibles de rouler sur la structure mécano soudée. Une motorisation propre 312, 314 de chaque navette 308, 310 permet un déplacement indexé piloté, notamment grâce à une motorisation pignon/crémaillère, bien connue.

Les moyens mécaniques 30 de transfert des moyens de réception 20 comportent en outre des moyens embarqués de chargement et de déchargement d'un conteneur 202, respectivement un moyen embarqué de chargement/déchargement 316 pour le niveau L0 et un moyen embarqué de chargement/déchargement 318 pour le niveau L1. Chaque moyen de chargement/déchargement 316, 318 est supporté par la navette 308, 310 correspondante. Ces moyens de chargement/déchargement 316, 318 comprennent chacun des galets destinés à recevoir le rail R d'un conteneur 202. De plus, des moyens de manoeuvre en translation 320, 322 des conteneurs sont prévus pour déplacer transversalement chaque conteneur, suivant l'axe Y. Ces moyens de manoeuvre en translation 320, 322 comprennent, selon un mode préférentiel mais non limitatif de l'invention, une courroie motorisée et indexée, munie de deux taquets d'entraînement 324, 326, solidaires de ladite courroie. Ces taquets d'entraînement sont aptes à coopérer en appui sur les moyens d'accrochage 216 des conteneurs, comme montré sur la figure 6. Lorsque la courroie tourne le conteneur 202 se translate suivant l'axe Y.

Le dispositif d'entreposage selon la présente invention comprend également des moyens mécaniques d'entreposage 40 des moyens de réception 20 dudit au moins un objet OB. Ces moyens mécaniques d'entreposage 40 sont disposés de part et d'autre de chaque couloir 304, 306 et à chaque niveau, ce qui conduit à 4 modules d'entreposage 402, 404, 406, 408 dans le mode de réalisation représenté sur les figure 2 et 7. Les modules d'entreposage sont réalisés de façon avantageuse en structure mécano soudée. Ces modules comprennent chacun des rampes de galets, parallèles entre elles et espacées de façon adaptée pour recevoir les moyens de réception 20, en l'occurrence les conteneurs 202. Ces rampes de galets sont orientées suivant les sens +Y -Y, fermés côté extérieur, et débouchent dans chaque couloir. Ces rampes de galets sont destinées à recevoir les rails R des conteneurs 202. De façon particulièrement avantageuse, les rampes sont légèrement inclinées suivant l'axe Z, l'extrémité débouchante côté couloir étant plus haute que l'extrémité côté extérieur. Les conteneurs 202, par leur propre poids, sont ainsi maintenus en butée côté extérieur. Dans le cas d'un dispositif d'entreposage recourant à des conteneurs 202 de différents volumes et donc de différentes profondeurs, l'espacement des rampes est adapté à la profondeur de chaque conteneur et au nombre de conteneurs de chacune des profondeurs. Chaque moyen embarqué de chargement/déchargement 316 pour le niveau L0 et 318 pour le niveau L1 peut ainsi charger et décharger un conteneur 202 sur une rampe de galets de l'un des modules d'entreposage 402, 404, 406, 408.

Le dispositif d'entreposage selon la présente invention comprend des moyens mécanique et logiciel de pilotage et d'identification 50 d'un titulaire souhaitant déposer ou reprendre le au moins un objet OB. Ces moyens mécanique et logiciel d'identification 50 comprennent par exemple une borne 502 avec un écran 504 de commande, tel qu'un écran tactile et comporte aussi un automate programmable 506, avantageusement intégré à la borne, relié éventuellement à un centre opérationnel à distance en vue de la maintenance ou de la résolution d'un problème à distance par exemple. L'écran 504 de commande comporte un menu et des moyens pour permettre l'identification d'un titulaire d'un objet OB, par exemple un paramètre biométrique ou des moyens pour émettre un code personnel, quelle que soit sa forme, QR code par exemple. Les commandes sont ensuite simples puisqu'elles consistent pour le titulaire à demander soit la dépose, soit la récupération de son objet OB. Lors de la dépose, l'automate programmable 506 fournit un moyen d'identification en enregistrant le paramètre biométrique ou en délivrant un code et lors de la reprise, le titulaire fournit ce moyen d'identification à l'automate programmable sur sa demande. L'automate programmable 506 dispose de la cartographie des objets OB et des rails R des modules d'entreposage et des positions des navettes car tous les déplacements sont indexés.

Le fonctionnement du dispositif est maintenant décrit, en accord avec les figures indifféremment. La description qui va être présentée vise la dépose d'un objet OB du type vestiaire, par exemple un manteau et une sacoche. Le titulaire appui sur la touche "dépose" de l'écran 504 de commande de la borne 502, ce qui a pour conséquence de requérir auprès du titulaire un paramètre biométrique comme une empreinte digitale, ou de délivrer un code. Eventuellement, lorsqu'il existe des conteneurs de différents volumes, le titulaire choisit ce qui lui convient. Dès lors le volet d'obturation 106G et 106D d'une des ouvertures 104G et 104D d'un des postes de dépose et de reprise 102G et 102D s'ouvre, dégageant l'intérieur d'un conteneur 202, du volume requis si le choix est proposé. Le titulaire place alors son vestiaire dans le conteneur 202 qui peut avoir des accessoires tels qu'un cintre, un bac etc. Le titulaire retourne à la borne pour appuyer sur "Terminé" et peut quitter les lieux.

Pour arriver à ce résultat, le dispositif d'entreposage selon l'invention effectue les opérations suivantes. Dès que le titulaire a indiqué sa demande de conteneur 202, a éventuellement choisi le volume, et a été identifié, l'automate programmable 506 envoie une navette 308 ou 310 chercher un conteneur 202 vide, du volume adapté, entreposé sur une des rampes de galets d'un des modules d'entreposage 402, 404, 406, 408. Une fois la navette positionnée au droit du conteneur recherché et identifié par l'automate, la courroie 316, 322 de la navette tourne pour venir amener un taquet d'entraînement 324, 326 contre le moyen d'accrochage 216, en l'occurrence le taquet 218 du conteneur identifié, et translate ledit conteneur de la rampe de galets du module d'entreposage sur les galets de la navette concernée. La navette avec son conteneur se déplace en -X vers le module de dépose et positionne le rail R du conteneur 202 au droit des galets d'un des ascenseurs 110d et 110G. La courroie 316, 322 tourne de nouveau dans le sens adapté suivant que le conteneur doit être déposé au poste de dépose et de reprise droit 102D ou gauche 102G, d'un objet OB. La courroie, par ses taquets d'entraînement, pousse le conteneur par roulage de son rail R vers les galets de l'ascenseur correspondant, 302G ou 302D. L'ascenseur descend du niveau L1 ou reste au niveau L0 s'il y est déjà. Ensuite, dès le conteneur positionné en face d'une ouverture 104G ou 104D, le volet d'obturation 106G ou 106D de cette ouverture 104G ou 104D du poste de dépose et de reprise 102G ou 102D concerné, s'ouvre. Lorsque le volet d'obturation concerné est entraîné vers le haut, il entraîne avec lui la face avant 204, mobile du conteneur 202 en place au moyen des deux pions d'entraînement en translation 108, lesdits pions étant en saillie sur la face arrière de chaque volet d'obturation et coopérant avec les trous de préhension ménagés dans la face avant 204. L'ouverture concernée est alors dégagée et l'accès au volume intérieur du conteneur 202 est accessible au titulaire. Le titulaire peut y déposer son objet OB, en l'occurrence son vestiaire.

Il est possible de prévoir toutes les sécurités nécessaires pour ledit dispositif, ces sécurités étant à la portée de l'homme de l'art. Ainsi, un capteur, non représenté, peut détecter un mauvais positionnement de l'objet OB dans le conteneur, par exemple dans le cas d'un vestiaire, le manteau qui dépasse. De même, en cas de fermeture du volet d'obturation, si un tiers ou l'utilisateur remet les mains et bras dans l'ouverture au dernier moment, un détecteur fait remonter le volet et dans tous les cas, un capteur d'effort limite l'effort exercé.

Pour la reprise, ce sont les opérations inverses qui sont réalisées dès lors que l'utilisateur a indiqué à la borne son identification biométrique ou codée.

Il est aussi possible d'optimiser le dispositif d'entreposage par le logiciel de pilotage de l'automate programmable. C'est ainsi que, dans le cas de conteneurs de différents volumes, les conteneurs peuvent être disposés en fonction de leurs volumes mais de façon alternée pour que les délais d'accès soient les plus courts possibles. Il est aussi possible de requérir à la borne de la part du titulaire une heure approximative de reprise ou une durée d'entreposage pour avancer le conteneur.

On constate que le dispositif est très compact, très accessible dès que les panneaux d'habillage de la figure 1 sont retirés. Ce dispositif d'entreposage peut être transportable pour le positionner en des lieux géographiques différents. Il suffit d'une connexion électrique d'alimentation. Le dispositif peut aussi recevoir des moyens de paiement lorsque le service est payant.

## Revendications

1. Dispositif d'entreposage d'au moins un objet OB, avec une face avant (2), comprenant au moins un niveau (L0, L1), **caractérisé en ce qu'**il comporte :
- des moyens mécaniques de dépose et de reprise (10) du au moins un objet OB, lesdits moyens mécaniques de dépose et de reprise (10) du au moins un objet OB comprennent au moins un poste de dépose et de reprise (102), accessible sur la face avant (2) du dispositif, comportant une ouverture (104), munie d'un volet d'obturation (106), ledit volet d'obturation (106) étant monté avec une paire supérieure et une paire inférieure de moyens de roulage ou de glissement, montés sur les bords latéraux dudit volet, roulant ou glissant dans des glissières verticales, chaque glissière comportant un décalage d vers l'arrière, de façon que, lors de la translation verticale vers le haut, ledit volet d'obturation subisse un déplacement et ledit volet d'obturation comprenant, en partie supérieure, deux pions d'entraînement en translation (108), en saillie sur la face arrière ;
- des moyens de réception (20) du au moins un objet OB, lesdits moyens de réception (20) du au moins un objet OB, se présentent sous la forme de conteneurs (202), chaque conteneur (202) comprenant six faces, dont une face avant (204) est mobile en translation verticale par rapport aux cinq autres faces, ladite face avant (204) de chaque conteneur (202) comprenant deux trous de préhension ménagés en haut, de chaque côté, de façon à recevoir les pions d'entraînement en translation (108) du volet d'obturation (106) lorsque lesdits moyens de réception sont placés en face de ladite ouverture ;
- des moyens mécaniques d'entreposage (40) des moyens de réception (20) dudit au moins un objet OB,
- des moyens mécaniques de transfert (30) des moyens de réception (20) dudit au moins un objet OB entre le poste de dépose et de reprise et les moyens mécaniques d'entreposage (40) et
- des moyens mécanique et logiciel d'identification (50) d'un titulaire souhaitant déposer ou reprendre le au moins un objet OB.

2. Dispositif d'entreposage d'au moins un objet OB selon la revendication 1, **caractérisé en ce que** le volet d'obturation (106) est du type à guillotine pouvant prendre deux positions d'obturation totale ou d'ouverture totale de l'ouverture (104).

3. Dispositif d'entreposage d'au moins un objet OB selon l'une des revendications précédentes, **caractérisé en ce que** le volet d'obturation (106) est monté avec une paire supérieure et une paire inférieure de moyens de roulage ou de glissement, sur les bords latéraux dudit volet, le volet d'obturation comprenant un solénoïde avec un plongeur formant un pion d'entraînement en translation (108).

4. Dispositif d'entreposage d'au moins un objet OB, selon l'une des revendications précédentes, **caractérisé en ce que** les conteneurs (202) comprennent des moyens d'accrochage (216) et des moyens de roulage (220), aptes à rouler sur des rails R.

5. Dispositif d'entreposage d'au moins un objet OB selon l'une quelconque des revendications précédentes, **caractérisé en ce que** les moyens mécaniques (30) de transfert des moyens de réception (20) d'au moins un objet OB comprennent un ascenseur (302) pour chaque au moins un poste de dépose et de reprise (102).

6. Dispositif d'entreposage d'au moins un objet OB selon l'une quelconque des revendications précédentes, **caractérisé en ce que** les moyens mécaniques (30) de transfert comprennent au moins un couloir central (304, 306) par niveau, et une navette (308, 310) de transfert en translation dans chacun des couloirs, par niveau.

7. Dispositif d'entreposage d'au moins un objet OB, selon la revendication 6, **caractérisé en ce que** chaque navette (308, 310) comporte des moyens de roulage et des moyens embarqués de chargement et de déchargement (316, 318) du conteneur (202).

8. Dispositif d'entreposage d'au moins un objet OB, selon la revendication précédente, **caractérisé en ce que** les moyens de chargement/déchargement (316, 318) comprennent chacun une rampe de galets, destinée à recevoir un le rail R du conteneur.

9. Dispositif d'entreposage d'au moins un objet OB, selon la revendication précédente, **caractérisé en ce que** les moyens mécaniques d'entreposage (40) des moyens de réception (20) dudit au moins un objet (OB) comprennent des modules d'entreposage (402, 404, 406, 408), disposés de part et d'autre du couloir, lesdits modules comprenant chacun des rampes de galets de réception du rail R du conteneur (202).

10. Dispositif d'entreposage d'au moins un objet OB, selon l'une quelconque des revendications précédentes, **caractérisé en ce que** les moyens mécanique et logiciel d'identification (50) d'un titulaire souhaitant déposer ou reprendre le au moins un objet OB comprennent une borne (502) avec un écran (504) de commande, et un automate programmable (506).

## Patentansprüche

1. Vorrichtung zum Aufbewahren mindestens eines Objekts OB mit einer vorderen Fläche (2), umfassend mindestens eine Ebene (L0, L1),
**dadurch gekennzeichnet, dass** sie aufweist:
- mechanische Mittel zum Deponieren und Abholen (10) des mindestens einen Objekts OB, wobei die mechanischen Mittel zum Deponieren und Abholen (10) des mindestens einen Objekts OB mindestens eine Deponier- und Abholstation (102) umfassen, die über die vordere Fläche (2) der Vorrichtung zugänglich ist, die eine Öffnung (104) aufweist, die mit einer Verschlussklappe (106) versehen ist, wobei die Verschlussklappe (106) mit einem oberen Paar und einem unteren Paar von Roll- oder Gleitmitteln montiert ist, die an den seitlichen Kanten der Klappe montiert sind, die in vertikalen Gleitschienen rollen oder gleiten, wobei jede Gleitschiene einen Versatz d nach hinten aufweist, so dass die Verschlussklappe während der vertikalen Verschiebung nach oben eine Bewegung erfährt, und die Verschlussklappe in dem oberen Teil zwei Verschiebungsantriebsstifte (108) aufweist, die auf der hinteren Fläche vorspringen;
- Mittel zum Aufnehmen (20) des mindestens einen Objekts OB, wobei die Mittel zum Aufnehmen (20) des mindestens einen Objekts OB in der Form von Behältern (202) vorliegen, jeder Behälter (202) umfassend sechs Flächen, von denen eine vordere Fläche (204) in vertikaler Verschiebung relativ zu den fünf anderen Flächen bewegbar ist, die vordere Fläche (204) jedes Behälters (202) umfassend zwei Greiflöcher, die oben auf jeder Seite vorgesehen sind, um die Verschiebungsantriebsstifte (108) der Verschlussklappe (106) aufzunehmen, wenn die Aufnahmemittel gegenüber der Öffnung platziert sind
- mechanische Mittel (40) zum Aufbewahren der Aufnahmemittel (20) des mindestens einen Objekts OB,
- mechanische Mittel (30) zum Überführen der Aufnahmemittel (20) des mindestens einen Objekts OB zwischen der Deponier- und Abholstation und den mechanischen Aufbewahrungsmitteln (40), und
- mechanische und Softwaremittel (50) zum Identifizieren eines Inhabers, der das mindestens eine Objekt OB deponieren oder abholen möchte.

2. Vorrichtung zum Aufbewahren mindestens eines Objekts OB nach Anspruch 1, **dadurch gekennzeichnet, dass** die Verschlussklappe (106) von der Art mit Fallbeil ist, das zwei Positionen eines vollständigen Verschlusses oder einer vollständigen Öffnung der Öffnung (104) einnehmen kann.

3. Vorrichtung zum Aufbewahren mindestens eines Objekts OB nach einem der vorstehenden Ansprüche, **dadurch gekennzeichnet, dass** die Verschlussklappe (106) mit einem oberen Paar und einem unteren Paar von Roll- oder Gleitmitteln an den seitlichen Kanten des Verschlusses montiert ist, die Verschlussklappe umfassend einen Elektromagneten mit einem Kolben, der einen Verschiebungsantriebsstift (108) ausbildet.

4. Vorrichtung zum Aufbewahren mindestens eines Objekts OB nach einem der vorstehenden Ansprüche, **dadurch gekennzeichnet, dass** die Behälter (202) Einhakmittel (216) und Rollmittel (220) umfassen, die geeignet sind, um auf Schienen R zu rollen.

5. Vorrichtung zum Aufbewahren mindestens eines Objekts OB nach einem der vorstehenden Ansprüche, **dadurch gekennzeichnet, dass** die mechanischen Mittel (30) zum Überführen der Aufnahmemittel (20) mindestens eines Objekts OB einen Aufzug (302) für jede mindestens eine Abgabe- und Abholstation (102) umfassen.

6. Vorrichtung zum Aufbewahren mindestens eines Objekts OB nach einem der vorstehenden Ansprüche, **dadurch gekennzeichnet, dass** die mechanischen Überführungsmittel (30) mindestens einen zentralen Verbindungsgang (304, 306) pro Ebene und einen Überführungsschlitten (308, 310) umfassen, der sich in jedem der Verbindungsgänge pro Ebene verschiebt.

7. Vorrichtung zum Aufbewahren mindestens eines Objekts OB nach Anspruch 6, **dadurch gekennzeichnet, dass** jeder Schlitten (308, 310) Rollmittel und bordinterne Mittel (316, 318) zum Beladen und Entladen des Behälters (202) aufweist.

8. Vorrichtung zum Aufbewahren mindestens eines Objekts OB nach dem vorstehenden Anspruch, **dadurch gekennzeichnet, dass** die Beladungs- /Entladungsmittel (316, 318) jeweils eine Rollenrampe umfassen, die dazu bestimmt ist, eine Schiene R des Behälters aufzunehmen.

9. Vorrichtung zum Aufbewahren mindestens eines Objekts OB nach dem vorstehenden Anspruch, **dadurch gekennzeichnet, dass** die mechanischen Mittel (40) zum Aufbewahren der Aufnahmemittel (20) des mindestens einen Objekts (OB) Aufbewahrungsmodule (402, 404, 406, 408) umfassen, die auf beiden Seiten des Verbindungsgangs angeordnet sind, wobei die Module jeweils Rollenrampen zum Aufnehmen der Schiene R des Behälters (202) umfassen.

10. Vorrichtung zum Aufbewahren mindestens eines Objekts OB nach einem der vorstehenden Ansprüche, **dadurch gekennzeichnet, dass** die mechanischen und Softwaremittel (50) zum Identifizieren eines Inhabers, der mindestens ein Objekt OB deponieren oder abholen möchte, ein Endgerät (502) mit einem Bedienbildschirm (504) und eine speicherprogrammierbare Steuerung (506) umfassen.

## Claims

1. A device for storing at least one object OB, with a front face (2), comprising at least one level (L0, L1), **characterized in that** it comprises:
- mechanical means (10) for depositing and retrieving the at least one object OB, said mechanical means (10) for depositing and retrieving the at least one object OB comprise at least one deposition and retrieval station (102), accessible on the front face (2) of the device, comprising an opening (104), provided with a shutter (106), said shutter (106) being mounted with an upper pair and a lower pair of rolling or sliding means, mounted on the side edges of said shutter, rolling or sliding in vertical slides, each slide comprising a rearward offset d, so that, during upward vertical translation, said shutter undergoes a displacement and said shutter comprising, at the top, two translation drive pins (108), projecting from the rear face;
- means (20) for receiving the at least one object OB, said means (20) for receiving the at least one object OB, are in the form of containers (202), each container (202) comprising six faces, of which a front face (204) is vertically translatable relative to the other five faces, said front face (204) of each container (202) comprising two gripping holes arranged at the top, on each side, so as to receive the translational drive pins (108) of the shutter (106) when said receiving means are placed opposite said opening;
- mechanical means (40) for storing the means (20) for receiving said at least one object OB,
- mechanical means (30) for transferring the means (20) for receiving said at least one object OB between the deposition and retrieval station and the mechanical storage means (40) and
- mechanical and software means (50) for identifying an owner seeking to deposit or retrieve the at least one object OB.

2. The device for storing at least one object OB according to claim 1, **characterized in that** the shutter (106) is a sash shutter which can assume two positions in which the opening (104) is fully closed or fully open.

3. The device for storing at least one object OB according to one of the preceding claims, **characterized in that** the shutter (106) is mounted with an upper pair and a lower pair of rolling or sliding means, on the side edges of said shutter, the shutter comprising a solenoid with a plunger which forms a translational drive pin (108).

4. The device for storing at least one object OB, according to one of the preceding claims, **characterized in that** the containers (202) comprise fastening means (216) and rolling means (220), suitable for rolling on rails R.

5. The device for storing at least one object OB according to any of the preceding claims, **characterized in that** the mechanical means (30) for transferring the means (20) for receiving at least one object OB comprise an elevator (302) for each at least one deposition and retrieval station (102).

6. The device for storing at least one object OB according to any one of the preceding claims, **characterized in that** the mechanical transfer means (30) comprise at least one central corridor (304, 306) per level, and one translational transfer shuttle (308, 310) in each of the corridors, per level.

7. The device for storing at least one object OB according to claim 6, **characterized in that** each shuttle (308, 310) comprises rolling means and on-board means for loading and unloading (316, 318) the container (202).

8. The device for storing at least one object OB, according to the preceding claim, **characterized in that** the loading/unloading means (316, 318) each comprise a roller ramp, which is intended to receive a rail R of the container.

9. The device for storing at least one object OB, according to the preceding claim, **characterized in that** the mechanical means (40) for storing the means (20) for receiving said at least one object (OB) comprise storage modules (402, 404, 406, 408), arranged on either side of a corridor, said modules each comprising roller ramps for receiving the rails R of the container (202).

10. The device for storing at least one object OB according to any of the preceding claims, **characterized in that** the mechanical and software means (50) for identifying an owner seeking to deposit or retrieve the at least one object OB comprise a terminal (502) with a control screen (504), and a programmable controller (506).
